# EUROPÄISCHE PATENTSCHRIFT

(11) **EP 1 198 376 B1**
(45) Veröffentlichungstag und Bekanntmachung des Hinweises auf die Patenterteilung: **13.08.2003**
(21) Anmeldenummer: 00940324.7
(22) Anmeldetag: 06.06.2000
(51) Int. Cl.: B61D 17/10, B61D 17/18

(54) **FUSSBODEN FÜR FAHRZEUGE, INSBESONDERE SCHIENENFAHRZEUGE ZUR PERSONENBEFÖRDERUNG**
FLOOR FOR VEHICLES, IN PARTICULAR, RAIL VEHICLES FOR TRANSPORTING PASSENGERS
REVETEMENT DE SOL POUR VEHICULES, EN PARTICULIER VEHICULES SUR RAILS POUR LE TRANSPORT DE PERSONNES

(30) Priorität: 09.06.1999 DE 19927006
(43) Veröffentlichungstag der Anmeldung: 24.04.2002
(73) Patentinhaber: Bombardier Transportation GmbH, 13627 Berlin (DE)
(72) Erfinder: MARTENS, Holger, D-13187 Berlin (DE); ERLER, Gerald, D-16547 Birkenwerder (DE)
(74) Vertreter: Meyer, Hans-Joachim
(86) Internationale Anmeldenummer: EP0005187
(87) Internationale Veröffentlichungsnummer: WO00076822

(56) Entgegenhaltungen:
- EP-A- 0 622 286
- WO-A-98/09860
- DE-A- 2 600 827

## Beschreibung

Die Erfindung betrifft ein Fußboden für Fahrzeuge, insbesondere Schienenfahrzeuge zur Personenbeförderung, mit einer starren Bodenprofilplatte, an der in Längsrichtung elastische Profilleisten mit Ausnehmungen als Entkopplungsprofil in Haltestegen klemmend längsverschieblich gehalten sind, wobei in den Ausnehmungen ein starres Halteprofil längsverschieblich festgelegt ist, und mit Fußbodenplatten, die in Querrichtung der Fahrzeuglängsrichtung verlegt angeordnet sind, wobei die Querkanten der Fußbodenplatten untereinander verbunden sind.

Aus der EP 0 622 286 B1 ist ein schalldämmendes Tragelement für Deckkörper, insbesondere zur Bildung von Fußböden in Eisenbahnfahrzeugen zur Personenbeförderung bekannt, das aus einem am Tragkörper oder am Deckkörper befestigten, starren Profil besteht, das gegen den jeweiligen anderen Körper unter Zwischenschaltung eines Dämmelementes elastisch abgestützt ist. Am Träger- oder Deckkörper ist eine elastische Profilleiste befestigt, die eine Ausnehmung aufweist, in der ein zum jeweiligen anderen Körper offenes, starres Hohlprofil durch Klemmsitz festgelegt ist, indem Ansätze des starren Hohlprofiles in die Ausnehmung der elastischen Profilleiste greifen. Ein zweites starres Profil ist am Decken- oder Trägerkörper befestigt, das einen Steg aufweist, der in das offene Hohlprofil eingreift und mittels eines elastischen Dämmstoffes mit Abstand mit dem starren Hohlprofil elastisch verbunden ist, wobei der Dämmstoff physikalische Eigenschaften aufweist, derart, daß er geeignet ist, höhere Frequenzen ausreichend zu dämmen. Zwischen dem starren Profil und dem Decken- oder Trägerkörper ist eine Ausgleichslage aus elastischem Werkstoff, beispielsweise aus Gummi, angeordnet.

Die Profilleiste dieses bekannten Tragelementes ist zwar längsverschieblich angeordnet, ein Höhentoleranzausgleich zur Nivellierung der Fußbodenplatte auf waagerechter Auflage ist jedoch nur durch das Einlegen der Ausgleichsbeilage aus elastischem Werkstoff möglich. Durch die beim Rohbau im Bodenbereich auftretenden Bauabweichungen sind die Höhentoleranzen von Auflagerpunkt zu Auflagerpunkt der Fußbodenplatte unterschiedlich, so daß ein individueller Ausgleich nur möglich wird, wenn bei der Montage diese Abweichungen festgestellt werden und die Ausgleichsbeilage entsprechend dimensioniert wird. Es entsteht ein hoher Zeitaufwand. Außerdem ist das bekannte Tragelement durch den Einsatz zweier durch ein PUR-Weichschaum verbundener starrer Profile arbeitszeitintensiv, zugleich verhältnismäßig schwer und erfordert eine ziemliche Bauhöhe, was die Längsverschieblichkeit in den Ausnehmungen der Profilleiste durch- die dadurch bedingten Hebelwirkungen der Krafteinleitung beeinträchtigt.

Die DE 44 41 290 C1 beschreibt ein schwingungs- und schalldämmendes, elastisch abstützendes Verbindungselement für Fußböden von Schienenfahrzeugen für die Personenbeförderung, insbesondere für einen zweischalig holzfrei aufgebauten Fußboden in Segmentbauweise, wobei zwischen der Fußbodenplatte und dem Wagenkasten-Untergestell abschnittsweise Verklebungen aufnehmende elastische Zwischenglieder quer zum Wagenkasten-Untergestell angeordnet sind. Das elastische Verbindungselement besteht aus einem quer zum Wagenkasten-Untergestell liegenden, durch die Seitenwandprofile des Wagenkastens in seiner Längsausdehnung begrenzenden Profilkörper mit einer oberhalb auf diesem formschlüssig aufgebrachten elastischen Auflage einerseits und andererseits aus einem abschnittsweise in gleicher Richtung darunterliegenden, auf dem Wagenkasten-Untergestell aufgebrachten elastischen Klebstoffauftrag. Als Auflager für Fußbodenanbauteile wie Sitzgestelle, Haltestangen, Trennwände und Klimaschutzwände sind in Profilkörper plattenförmige Stege eingelassen.

In Längsrichtung des Wagenkasten-Untergestells sind links und rechts von dem elastischen Klebstoffauftrag liegende elastische Distanzstreifen angeordnet, die sowohl den für die Verklebung erforderlichen Abstand zwischen dem Profilkörper und dem Wagenkasten-Untergestell herstellen als auch eine ausnivellierte Ebene für den anschließenden Fußbodenaufbau bilden.
Auch bei dieser bekannten Lösung liegt zwischen der Fußbodenplatte und dem auf dem Distanzstreifen aufliegenden Profilkörper eine elastische Auflage aus Gummi mit zur Fußbodenplatte hin weisenden Erhöhungen und Vertiefungen, die um einen Ausgleich von Höhentoleranzabweichungen unterschiedlich dimensioniert sein muß.
Mit dieser Lösung sind deshalb die eingangs aufgezeigten Nachteile nicht beseitigbar. Zusätzlich ist dieser bekannte Stand der Technik mit dem Nachteil behaftet, daß die Auflager in Querrichtung sehr genau positioniert werden müssen. Die Klebstoffverwendung ist außerdem aufwendig und teuer.

Des weiteren ist aus der EP 0 576 394 A1 ein schwingungs- und schalldämpfendes elastisches Verbindungselement für die schwimmende Lagerung eines Fußbodenaufbaus auf einem tragenden Wagenboden von Schienen- oder Straßenfahrzeugen für den Personentransport mit einem elastischen Körper mit Auflageflächen für Wagenboden und Bodenaufbau bekannt. Das Verbindungselement weist ein Grundprofil mit einer Auflagefläche für den Wagenboden sowie ein gegenüber dem Grundprofil höhenversetzes Deckprofil mit einer Auflagefläche für den Bodenaufbau mit jeweils paarweise einander gegenüberstehenden, im wesentlichen senkrecht zum Wagenboden und Bodenaufbau liegenden Anschlagflächen und eine zwischen den Anschlagflächen angeordnete und an diesen haftende elastische Masse auf.
Auch dieses bekannte schwingungs- und schalldämpfende Verbindungselement läßt einen individuellen Höhenausgleich von Toleranzabweichungen nur mit einem entsprechend hohen Zeit- und Montageaufwand zu.

Bei diesem Stand der Technik liegt der Erfindung die Aufgabe zugrunde, einen Fußboden für Schienenfahrzeuge derart zu verbessern, daß eine nivellierte, absatzfreie Bezugsebene für den Fußbodenaufbau durch einen einfachen, montagefreundlichen Toleranzausgleich der Rohbauabweichungen in Längs- und Querrichtung und in der Höhe als reine Formschlußverbindung zwischen Fußbodenplatte und Wagenkasten-Bodenplatte ermöglicht wird.

Diese Aufgabe wird durch ein Fußboden der eingangs genannten Art mit den kennzeichnenden Merkmalen des Anspruches 1 gelöst. Vorteilhafte Ausgestaltungen sind den Unteransprüchen entnehmbar.

Der Höhenausgleich in den Toleranzabweichungen erfolgt durch Einstecken elastischer Abstandhalter mit an die Höhenabweichung angepaßten Abmessungen in das Halteprofil, so daß problemlos eine nivellierte Bezugsebene für den Fußbodenaufbau entsteht.Die Montage ist einfach und zugleich zeitsparend. Der erfindungsgemäße Fußbodenaufbau zeichnet sich außerdem dadurch aus, daß seine Bauhöhe und sein Gewicht gering ist und trotzdem ein ausgezeichnetes Dämpfungs- und Schwingungsverhalten durch die unterschiedliche Shorehärte von Profilleiste und Abstandsteil erreicht wird.

Die mit der Erfindung erzielten Vorteile bestehen demzufolge darin, daß die Montagezeiten verkürzt werden können, die Fertigungskosten gesenkt und ein individueller Höhenausgleich der Toleranzabweichungen über die Wagenkastenlänge und -breite möglich wird. Die Fußbodenplatte aus Holz oder Aluminium kann dadurch absatzfrei und durchgängig auf die in einer Bezugsebene einnivellierten Auflager' unter Beibehaltung der Längsverschieblichkeit aufgelegt bzw. befestigt werden.

Ein Ausführungsbeispiel der Erfindung ist nachstehend anhand der Zeichnungen veranschaulicht.

Es zeigt:
- Fig. 1: eine Darstellung des prinzipiellen Aufbaus des erfindungsgemäßen Fußbodens,
- Fig. 2: eine Draufsicht des mit Auflagern versehenen Bodenprofils,
- Fig. 3: eine Einzelheit X mit Halteprofil und Abstandhalter unterschiedlicher Dicke und
- Fig. 4: einen Schnitt der Verbindung der Fußbodenplatten an ihren Querkanten.

In Fig. 1 ist der prinzipielle Aufbau des Fußbodens gezeigt. Auf den Längsträgern **1** des Wagenkastens lagert eine aus Mehrkammerprofilen zusammengesetzte Bodenprofilplatte **2** auf. In Längsrichtung besitzt die Bodenprofilplatte **2** aufragende Haltestege **3,** in der jeweils elastische Profilleisten **4** geringer Länge, beispielsweise mit einer Länge von 200mm, in Längsrichtung formschlüssig gehalten sind. Die Profilleisten **4** bestehen aus Gummi und sind so gestaltet, daß jeweils zwei in einer Ebene gegenüberliegende Ausnehmungen **5** im Gummikörper für die Aufnahme jeweils eines starren Halteprofils **6** ausgebildet sind.
Das Halteprofil **6** besteht aus Metall, vorzugsweise aus Aluminium, ist flach profiliert und hat seinerseits zwei Auflageflächen **F,** die voneinander durch eine Ausnehmung **13** beabstandet sind. Die Ausnehmung **13** liegt mittig versenkt im Halteprofil **6** und nimmt vorzugsweise eine Blindnietmutter **16** für die nachträgliche Verschraubung der Fußbodenplatten **12** auf. In den Fußbodenplatten **12** sind dazu Querlanglöcher **17** vorgesehen.

Im Halteprofil **6** sind Sackbohrungen **7** eingearbeitet, die sich vertikal zu den Auflagerflächen **F** erstrecken. Das Halteprofil **6** wird in die Ausnehmungen **5** eingeschoben und ist formschlüssig so gehalten, daß es in der Lage ist, sich in Längsrichtung zu bewegen. Im eingeschobenen Zustand schließen die Auflageflächen **F** des Halteprofils **6** etwa mit der Bauhöhe **B**_{**H**} der Profilleiste **4** ab, so daß das Halteprofil **6** die Bauhöhe **B**_{**H**} der Profilleiste **4** nicht überschreitet. Durch Austausch des Halteprofils **6** kann unter Beibehaltung des übrigen Aufbaus die Fußbodenhöhe höher oder tiefer gelegt werden.
In die Sackbohrungen **7** des Halteprofils **6** sind Abstandhalter **8** aus Gummi formschlüssig eingesteckt. Der Abstandhalter **8** besitzt dazu einen Steckfortsatz **10,** dessen Durchmesser mit dem Durchmesser der Sackbohrung **7** abgestimmt ist und einen sicheren Sitz in der Sackbohrung **7** gewährleistet. Gleichsam T-förmig geht der Steckfortsatz **10** in ein Querhaupt **9** über, das der Auflagefläche **F** entsprechend angepaßt ist.

Fig. 2 stellt einen Ausschnitt einer in Draufsicht gezeigten Bodenprofilplatte eines Wagenkastens dar. Die Haltestege **3** der Bodenprofilplatte **2** liegen zueinander so beabstandet, daß sie miteinander in Längsrichtung eine Flucht **A** bilden. Wie bereits erwähnt, halten die Stege **3** längsverschieblich die Profilleiste **4** aus Gummi, die ihrerseits das Halteprofil **6** längsbeweglich das Halteprofil **6** mit den Abstandhaltern **9** aufnimmt. Stege **3,** Profileiste **4,** Halteprofil **6** und Abstandhalter **8** bilden zusammen Auflager **11.** Der nachfolgend aufgebaute Fußboden **12** lagert auf diesen Auflagern **11** auf.
Durch die Rohbautoleranzen im Bodenbereich der Wagenkastenfertigung haben die einzelnen Auflage **11** sowohl in Längs- als auch in Querrichtung ein unterschiedliches Höhenniveau **H**_{**N**}**.**
Um dieses unterschiedliche Höhenniveau **H**_{**N**} für den aufzubauenden Fußboden auszunivellieren, besitzen wie in Fig. 3 gezeigt, die Abstandhalter **8** Querhäupter **9** mit unterschiedlichen Dicken (Stärken), die die Toleranzen ausgleichen. Hierzu wird ausgehend von einem Fixpunkt **FP** (siehe Fig. 1), der zweckmäßig an einem

Längsträger **1** festgelegt ist, das Höhenniveau **H**_{**N**} für jedes Auflager **11** in Längs- und Querrichtung ermittelt. Die Abstandhalter **8** mit den entsprechend ermittelten Stärken
in den Querhäuptern **9** werden mit ihren Steckfortsätzen **10** in die Sackbohrungen **7** des Halteprofils **6** eingesteckt. Es entsteht eine einnivellierte Bezugsebene für den Fußbodenaufbau. Dies ist die entscheidende Voraussetzung für einen durchgängig ebenen Fußboden als eine Basis für den gesamten Innenausbau der Fahrgasträume.

Die Anzahl der einzurichtenden Auflager **11** richtet sich nach der Last bzw. Durchbiegung der Bodenprofilplatte und des Fußbodens **12.**

Der Gummi der Profilleiste **4** und der Gummi der Abstandhalter **8** haben eine unterschiedliche Shore-Härte. Dies sichert eine besonders gute Entkopplung zwischen den Bauteilen in Bezug auf die Schall- und Schwingungsdämpfung.

Fig. 4 zeigt im Schnitt zwei miteinander entlang der Plattenquerstöße durch ein T-Profil **15** aus Aluminium verbundene und versteifte Fußbodenplatten **12,** beispielsweise aus Holz. Das T-Profil **15** ist zwischen den aneinanderstoßenden Fußbodenplattenenden so eingefügt, daß jeweils eine Unterseite der Fußbodenpiatten **12** auf der Innenseite des Querhauptes **18** zu liegen kommt. Die innere Steghöhe **SH** des T-Profils **15** entspricht der Dicke der Fußbodenplatte **12** und bildet dadurch eine durchgehende ebene Verbindung der Fußbodenplatten untereinander und versteift diese. Das T-Profil **15** wird an einer Plattenquerkante **QK** der Fußbodenplatte **12** vormontiert und auf die Auflager **11** aufgesetzt. Die andere Fußbodenplatte **12** wird auf den anderen Teil des Querhauptes **18** aufgelegt und durch ein Verbindungsmittel **19,** beispielsweise Schrauben, an diesem befestigt.

### Liste der Bezugszeichen:

- **1**: Längsträger
- **2**: Bodenprofilplatte
- **3**: Haltestege
- **4**: Profilleiste
- **5**: Ausnehmungen in 4
- **6**: Halteprofil
- **7**: Sackbohrung
- **8**: Abstandhalter
- **9**: Querhaupt von 8
- **10**: Steckfortsatz von 8
- **11**: Auflager
- **12**: Fußbodenplatte
- **13**: mittige Ausnehmung in 6
- **14**: Verbindungselement
- **15**: T-Profil
- **16**: Blindnietmutter
- **17**: Querlangloch
- **18**: Querhaupt von 15
- **19**: Verbindungsmittel, Schraube
- **A**: Flucht der Auflager
- **B**_{**H**}: Bauhöhe von 4
- **F**: Auflagerfläche
- **H**_{**N**}: Höhenniveau der Auflager
- **QK**: Querkante
- **SH**: innere Steghöhe von 15
- **FP**: Fixpunkt

## Patentansprüche

1. Fußboden für Fahrzeuge, insbesondere Schienenfahrzeuge zur Personenbeförderung, mit einer starren Bodenprofilplatte (**2**), an der in Längsrichtung elastische Profilleisten **(4)** mit Ausnehmungen (**5**) als Entkopplungsprofil in aufragenden Haltestegen **(3)** klemmend längsverschieblich gehalten sind, wobei in den Ausnehmungen (**5**) ein starres Halteprofil **(6)** längsverschieblich festgelegt ist, und mit Fußbodenplatten (**12**) die in Querrichtung der Fahrzeuglängsrichtung verlegt angeordnet sind, wobei die Querkanten der Fußbodenplatten untereinander verbünden sind,
**dadurch gekennzeichnet,**
**daß** das Halteprofil **(6)** als ein Profil ausgebildet ist, in dem eine Ausnehmung **(13)** für die Aufnahme eines Verbindungselementes **(14)** angeordnet ist und im Halteprofil (**6**) mindestens eine Sackbohrung **(7)** vorgesehen ist, in die ein elastischer Abstandhalter **(8)** mit einem Steckfortsatz **(10)** zum Ausgleich bestehender Niveauunterschiede zwischen Fußbodenplatte (**12**) und Bodenprofilplatte (**2**) formschlüssig pressend eingreift, wobei der Formschluß zwischen Sackbohrung **(7)** und dem Steckfortsatz (**10**) senkrecht zum Formschluß zwischen Profileiste **(4)** und Halteprofil **(6)** angeordnet ist.

2. Fußboden nach Anspruch 1,
**dadurch gekennzeichnet,**
**daß** die Profilleiste **(4)** und der Abstandhalter **(8)** aus Gummi mit jeweils unterschiedlicher Shore-Härte bestehen.

3. Fußboden nach Anspruch 1,
**dadurch gekennzeichnet,**
**daß** das Halteprofil **(6)** vorzugsweise eine Bauhöhe aufweist, die annähernd der Profilleiste **(4)** entspricht.

4. Fußboden nach Anspruch 1,
**dadurch gekennzeichnet,**
**daß** durch den Austausch des Halteprofils **(6)** unterschiedliche Fußbodenhöhen in unterschiedlichen Fahrzeugen einstellbar sind.

5. Fußboden nach einem der vorherigen Ansprüche,
**dadurch gekennzeichnet,**
**daß** der Abstandhalter **(8)** ein Querhaupt **(9)** aufweist, das entsprechend eines auszugleichenden Höhenniveaus **(H**_{**N**}**)** verschiedene Dicken besitzt.

6. Fußboden nach Anspruch 1,
**dadurch gekennzeichnet,**
**daß** die Fußbodenplatten **(12)** an den Querkanten **(QK)** durch ein T-Profil **(15)** verbunden sind.

7. Fußboden nach Anspruch 1,
**dadurch gekennzeichnet,**
**daß** die Fußbodenplatten **(12)** an den Querkanten **(QK)** T-förmige Abschlußkanten aufweisen.

8. Fußboden nach Anspruch 1,
**dadurch gekennzeichnet,**
**daß** das Halteprofil (**6**) aus Aluminium, Messing oder Kunststoff besteht.

9. Fußboden nach Anspruch 1,
**dadurch gekennzeichnet,**
**daß** das Verbindungselement **(14)** im Halteprofil **(6 )** vorzugsweise eine Blindnietmutter (**16**) ist.

10. Fußboden nach Anspruch 1 und 6,
**dadurch gekennzeichnet,**
**daß** das T-Profil **(15)** an jeweils einer Querkante **(QK)** der Fußbodenplatten so befestigt ist, daß die verbundenen Platten mit ihren Querkanten am Mittelsteg des Profils (15) anliegen und beiderseits auf dem Querhaupt **(17)** des Profils **(15)** versteifend aufliegen.

11. Fußboden nach einem der Ansprüche 6 oder 10,
**dadurch gekennzeichnet,**
**daß** das T-Profil aus Metall, vorzugsweise Aluminium, besteht.

## Claims

1. Floor for vehicles, in particular railway vehicles for transporting passengers, with a rigid bottom profile plate (2) on which profile battens (4) that are elastic in the longitudinal direction and have recesses (5) are clamped as an isolation profile in projecting retaining webs (3) so that they can move in the longitudinal direction, whereby a rigid retaining profile (6) is fixed in the recesses (5) so that it can move longitudinally, and with floor plates that are laid in the transverse direction with respect to the longitudinal direction of the vehicle, whereby the transverse edges of the floor plates (12) are connected to one another,
**characterized by** the fact
that the retaining profile (6) is realized in the form of a profile in which there is a recess (13) to receive a connecting element (14), wherein the retaining profile (6) has at least one blind hole (7), in which an elastic spacer (8) is engaged by means of a plug-in extension (10) to equalize any differences in level between the floor plate (12) and the bottom profile plate (2) in a positive-fitting manner, whereby the positive fit between the blind hole (7) and the plug-in extension (10) is oriented perpendicular to the positive-fit connection between the profile batten (4) and the retaining profile (6).

2. Floor as claimed in Claim 1,
**characterized by** the fact
that the profile batten (4) and the spacer (8) are made of rubbers that have different Shore hardness values.

3. Floor as claimed in Claim 1,
**characterized by** the fact
that the retaining profile (6) preferably has a height that is approximately equal to the height of the profile batten (4).

4. Floor as claimed in Claim 1,
**characterized by** the fact
that different floor heights can be set in different vehicles by replacing the retaining profile (6).

5. Floor as claimed in one of the preceding claims,
**characterized by** the fact
that the spacer (8) has a crosshead (9) which has a different thickness corresponding to a difference in height (H_{N}) to be equalised.

6. Floor as claimed in Claim 1,
**characterized by** the fact
that the floor plates (12) are connected at the transverse edges (QK) by a T-profile (15).

7. Floor as claimed in Claim 1,
**characterized by** the fact
that the floor plates (12) have T-shaped terminal edges at the transverse edges (QK).

8. Floor as claimed in Claim 1,
**characterized by** the fact
that the retaining profile (6) is made of aluminium, brass or plastic.

9. Floor as claimed in Claim 1,
**characterized by** the fact
that the connecting element (14) in the retaining profile (6) is preferably a blind rivet nut (16).

10. Floor as claimed in Claims 1 and 6,
**characterized by** the fact
that the T-profile (15) is fastened to each transverse edge (QK) of the floor plates so that the connected plates are in contact with their transverse edges against the center web of the profile (15), and are in reinforcing contact on both sides against the crosshead (17) of the profile (15).

11. Floor as claimed in one of the claims 6 or 10,
**characterized by** the fact
that the T-profile is made of metal, preferably aluminium.

## Revendications

1. Plancher pour véhicules, particulièrement pour véhicules sur rails pour le transport des personnes, avec une plaque de plancher profilée rigide (2) à laquelle sont retenues par serrage et en mobilité longitudinale dans le sens de la longueur des barres profilées élastiques (4) avec des creux (5) en tant que profilé de découplage dans les âmes de support (3) qui dépassent, un profilé de retenue (6) rigide étant fixé et en mobilité longitudinale dans les creux (5), et ordonné avec des plaques de plancher (12) placées en travers dans le sens longitudinal du véhicule, les arrêtes transversales des plaques de plancher étant reliées entre-elles, **caractérisé en ce que** le profilé de retenue (6) est réalisé sous la forme d'un profilé, dans lequel est se trouve un creux (13) pour la réception d'un élément de fixation (14) et qu'au moins un trou borgne (7) est prévu dans le profilé de retenue (6), dans lequel un écarteur élastique (8) avec un prolongement enfichable (10), pour la compensation des différences de niveaux existantes entre la plaque de plancher (12) et la plaque de plancher profilée (2), est inséré en force de compression et en fermeture géométrique, la fermeture géométrique entre le trou borgne (7) et le prolongement enfichable (10) étant située perpendiculairement à la fermeture géométrique entre la barre profilée (4) et le profilé de retenue (6).

2. Plancher selon la revendication 1, **caractérisé en ce que** la barre profilée (4) et l'écarteur (8) sont en caoutchouc de dureté Shore respective différente.

3. Plancher selon la revendication 1, **caractérisé en ce que** le profilé de retenue (6) possède de préférence une hauteur de construction correspondant approximativement à celle de la barre profilée (4).

4. Plancher selon la revendication 1, **caractérisé en ce que**, par le remplacement du profilé de retenue (6), différentes hauteurs de plancher sont réglables dans différents véhicules.

5. Plancher selon l'une des revendications ci-dessus, **caractérisé en ce que** l'écarteur (8) possède une traverse (9), laquelle possède différentes épaisseurs correspondantes à un niveau de hauteur (H_{N}) à compenser.

6. Plancher selon la revendication 1, **caractérisé en ce que** les plaques de plancher (12) sont reliées aux arrêtes transversales (QK) par l'intermédiaire d'un profilé en T (15).

7. Plancher selon la revendication 1, **caractérisé en ce que** les plaques de plancher (12) possèdent des arrêtes de terminaison en forme de T sur les arrêtes transversales (QK).

8. Plancher selon la revendication 1, **caractérisé en ce que** le profilé de retenue (6) est en aluminium, en laiton ou en matériau plastique.

9. Plancher selon la revendication 1, **caractérisé en ce que** l'élément de fixation (14) est de préférence un écrou à rivet borgne (16) dans le profilé de retenue (6).

10. Plancher selon la revendication 1 et 6, **caractérisé en ce que** le profilé en T (15) est fixé respectivement à une arrête transversale (QK) des plaques de plancher de telle façon, que les plaques reliées avec leurs arrêtes transversales à l'âme centrale du profilé (15) reposent de façon étayante contre et des deux côtés sur la traverse (17) du profilé (15).

11. Plancher selon l'une des revendications 6 ou 10, **caractérisé en ce que** le profilé en T est en métal, de préférence en aluminium.
